# EUROPÄISCHE PATENTSCHRIFT

(11) **EP 1 121 491 B1**
(45) Veröffentlichungstag und Bekanntmachung des Hinweises auf die Patenterteilung: **26.05.2004**
(21) Anmeldenummer: 99957862.8
(22) Anmeldetag: 06.10.1999
(51) Int. Cl.: E01B 21/04

(54) **ELEKTRISCH ISOLIERENDE SCHIENENANORDNUNG**
ELECTRICALLY INSULATING RAIL SYSTEM
SYSTEME DE RAIL A ISOLATION ELECTRIQUE

(30) Priorität: 16.10.1998 DE 19847790
(43) Veröffentlichungstag der Anmeldung: 08.08.2001
(73) Patentinhaber: PHOENIX AKTIENGESELLSCHAFT, 21079 Hamburg (DE)
(72) Erfinder: BLANK, Helmuth, D-21217 Seevetal (DE); HÖFT, Heiko, D-21079 Hamburg (DE); PAHL, Bernd, D-22547 Hamburg (DE)
(86) Internationale Anmeldenummer: PCT/DE1999/003217
(87) Internationale Veröffentlichungsnummer: WO 2000/023652

(56) Entgegenhaltungen:
- EP-A- 0 726 359
- EP-A- 0 863 256
- DE-A- 4 223 270
- US-A- 5 464 152

## Beschreibung

Die Erfindung betrifft eine Schienenanordnung, bestehend aus
- einer Rillenschiene, umfassend einen Schienenkopf, Schienensteg und Schienenfuß, wobei zumeist unterhalb des Schienenfußes ein Basisprofil aus elastomerem Werkstoff angeordnet ist, sowie aus Spurstangen, die vorzugsweise mit einem Spurstangenummantelungsprofil aus elastomerem Werkstoff versehen sind;
- einer Fahrbahn aus Beton oder anderen Baumaterialien (z.B. Pflasterdecken) mit integrierter Fuge, in der die Rillenschiene einsitzt;
- einem Füllkörper aus elastomerem Werkstoff, der zu beiden Seiten der Rillenschiene angeordnet ist und unter Anpassung an die Schienenkontur den verbleibenden Fugenraum vollständig ausfüllt;
- einer Schienenbefestigung sowie aus
- einer elektrischen Isolierung.

Eine Schienenanordnung unter Verwendung einer Rillenschiene, wie sie im kommunalen Verkehr anzutreffen ist, ist beispielsweise in den Druckschriften DE-A-33 45 388, DE-U-8412 347, WO-A-95/30796 und WO-A-96/13636 beschrieben.

Aus der Patentanmeldung EP-A-0 726 359 ist zudem bekannt, daß die Schienenbefestigung einen elektrisch isolierenden Dübel umfaßt, wobei der Befestigungskopf durch elektrisch isolierende Zwischenschichten von dem Schienenfuß und der Unterkonstruktion getrennt ist

Ferner wird in der Patentschrift US-A-5 464152 eine Schienenanordnung vorgestellt, bei der die Ummantelung der Schiene mit einem elastomeren Werkstoff erfolgt, der zugleich die Schiene elektrisch isoliert.

Ausgehend von dem hier zitierten Gesamtstand der Technik besteht die Aufgabe der Erfindung darin, eine Schienenanordnung bereitzustellen, bei der im Rahmen des kommunalen Verkehrs der Kriechstromanteil und die Spannungskorrosion minimiert werden, wobei gleichzeitig eine größere Verformungsmöglichkeit, ein kompakter Anschluß an das Straßenbaumaterial (besonders wichtig bei Pflasterdecken), eine Erhöhung der Schienendämpfung sowie eine Verringerung der Schallimmission zu gewährleisten sind.

Gelöst wird diese Aufgabe gemäß Kennzeichen des Patentanspruches 1 dadurch, daß
- der Füllkörper zu beiden Seiten der Rillenschiene mit der elektrischen Isolierung versehen ist, die jeweils im Vergleich zum Füllkörper eine dünne Isolationsschicht ist und sich jeweils von der Fahrbahnoberfläche bis hin zum Schienenfuß erstreckt.

Zweckmäßige Ausgestaltungen der erfindungsgemäßen Schienenanordnung sind in den Patentansprüchen 2 bis 19 genannt

Eine weitere Aufgabe besteht darin, ein Verfahren zur Herstellung der erfindungsgemäßer Schienenanordnung bereitzustellen, die eine einfache wie auch wirksame Montage des Füllkörpers sicherstellt.

Gelöst wird diese Aufgabe gemäß Kennzeichen des Patentanspruches 20 dadurch, daß
- mittels einer Klemmvorrichtung, umfassend einen Rahmen mit Klemmbacken,
wobei wenigstens eine Klemmbacke verstellbar ist, der Füllkörper beidseitig an die Schiene gepreßt wird.

Ein zweckmäßiger Verfahrensschritt ist in dem Patentanspruch 21 genannt

Die Erfindung wird nun anhand von Ausführungsbeispielen unter Bezugnahme auf schematische Zeichnungen (Querschnittsdarstellungen) erläutert. Es zeigen:
- Fig. 1 bis 3: drei Varianten der Schienenanordnung;
- Fig. 4: eine Klemmvorrichtung.

In Verbindung mit diesen Figuren gilt folgende Bezugsziffernliste:
- 1, 1', 1": Schienenanordnung
- 2: Rillenschiene
- 3: Schienenkopf
- 4: Schienensteg
- 5: Schienenfuß
- 6, 6', 6", 6''': Füllkörper aus elastomerem Werkstoff
- 7, 7', 7", 7''': Füllkörper aus elastomerem Werkstoff
- 8, 8', 8": elektrische Isolierung
- 9, 9', 9": elektrische Isolierung
- 10: Streifen
- 11: Nut
- 12: Fugenmaterial für die Dehnfuge
- 13: Fugenmaterial für die Auskantung
- 14: Verschleißschicht
- 15: Fahrbahn
- 16: Fahrbahndecke
- 17: Basisprofil (Fußprofil) aus elastomerem Werkstoff
- 18: Schienenbefestigung
- 19: Spannklemme
- 20: Schraubdübel
- 21: Grundplatte zur Schienenbefestigung
- 22: Unterbau
- 23: Spurstange
- 24: Spurstangenummantelungsprofil aus elastomerem Werkstoff
- 25: Aussparung des Füllkörpers
- 26: Auskantung
- 27: Klemmvorrichtung
- 28: Rahmen
- 29: starre Klemmbacke
- 30: verstellbare Klemmbacke
- 31: starre oder verstellbare Klemmbacke
- 32: Hebel

Nach Fig. 1 sind die beiden hohlraumfreien Füllkörper **6** und **7** der Schienenanordnung **1** jeweils mit einer elektrischen Isolierung **8** bzw. **9** versehen, die sich jeweils von der Fahrbahnoberfläche **16** bis hin zum Schienenfuß **5** erstreckt, und zwar entlang der Schienenkontur verlaufend.

Der Füllkörper **6** und **7** ist auf seiner dem Schienenfuß **5** zugewandten Unterseite mit zwei in Schienenlängsrichtung verlaufenden Streifen **10** mit im wesentlichen halbkreisförmiger Querschnittsgestalt ausgestattet. Diese Streifen dienen dem Toleranzausgleich.

Ferner ist der Füllkörper **6** und **7** außenseitig innerhalb seines unteren Bereiches verjüngt, und zwar unter Bildung einer Aussparung **25** (Fig. 4) als Raum für die Schienenbefestigung **18**, wobei die Aussparung entweder nur im Bereich der jeweiligen Schienenbefestigung vorhanden ist oder in Schienenlängsrichtung durchgehend verläuft. Die Größe der Aussparung kann der jeweiligen Schienenbefestigung angepaßt werden.

Außerdem ist der Füllkörper **6** und **7** außenseitig innerhalb seines oberen Bereiches mit wenigstens einer in Schienenlängsrichtung verlaufenden Nut **11** versehen, wobei sich in diesem Bereich eine Dehnungsfuge anschließt, die mit einem wasserdichten Fugenmaterial **12** ausgefüllt ist. Die Nuten **11** gewährleisten dabei eine bessere Haftung des Fugenmaterials **12** am Füllkörper.

Darüber hinaus weist der Füllkörper **6** und **7** im Bereich der Fahrbahnoberfläche **16** zum Schienenkopf **3** hin eine Auskantung **26** (Fig. 4) auf, die ebenfalls mit einem wasserdichten Fugenmaterial **13** ausgefüllt ist, und zwar zwecks wasserdichten Anschlusses des Füllkörpers an den Schienenkopf.

Der Füllkörper **6** und **7** ist zudem zur Fahrbahnoberfläche **16** hin mit einer Schutzschicht **14** versehen, die abriebfest und beständig gegenüber Ozon, UV-Strahlen, Öl, Benzin und Chemikalien ist.

Fig. 2 zeigt eine Schienenanordnung **1',** bei der die beiden Füllkörper **6'** und **7'** jeweils mit einer elektrischen Isolierung **8'** bzw. **9'** versehen sind, die jeweils entlang der Außenseite des Füllkörpers, d.h. der der Schienenkontur gegenüber liegenden Seite, verläuft.

Nach Fig. 3 sind die beiden Füllkörper **6"** und **7"** der Schienenanordnung **1"** jeweils mit einer elektrischen Isolierung **8"** bzw. **9"** versehen, die jeweils zunächst entlang des Schienenkopfes **3** verläuft und dann senkrecht (Isolierung **8"**) bzw. bogenförmig (Isolierung **9"**) im wesentlichen mittig durch den Füllkörper **6"** bzw. **7"** weiter verläuft.

Die elektrische Isolierung **8, 8', 8"** bzw. **9, 9', 9"** gemäß der Ausführungsbeispiele nach den Fig. 1 bis 3 ist im Vergleich zum Füllkörper eine dünne Isolationsschicht, die in Form einer elektrisch isolierenden Mischung oder einer elektrisch isolierenden Folie vorliegt. Die elektrische Isolierung ist dabei in den Füllkörper einvulkanisiert.

Der Füllkörper besteht aus einem wasserundurchdringlichen Werkstoff, vorzugsweise in Verbindung mit einem hohlraumfreien Aufbau (d.h. keine eingeschlossenen Kanäle in Schienenlängsrichtung; DE-A-33 45 388, Fig. 1). Bei einer Dicke von > 1,2 kg/dm³ besteht der Füllkörper insbesondere aus EPDM, wobei auch ein Kautschukregenerat (Anteil 40 bis 80 Gew.-%) verwendet werden kann. Der Füllkörper ist zweckmäßigerweise verklebbar mit Metall.

Fig. 4 zeigt nun die Klemmvorichtung **27**, umfassend einen Rahmen **28** mit einer starren Klemmbacke **29,** einer verstellbaren Klemmbacke **30** (betätigt durch den Hebel **32**) sowie einer starren oder verstellbaren Klemmbacke **31.** Mittels dieser Klemmvorrichtung werden die beiden Füllkörper **6'''** und **7'''** an die Schiene gepreßt, insbesondere unter Einsatz eines Kontaktklebers.

## Patentansprüche

1. Schienenanordnung (1, 1', 1"), bestehend aus
- einer Rillenschiene (2), umfassend einen Schienenkopf (3), Schienensteg (4) und Schienenfuß (5), wobei zumeist unterhalb des Schienenfußes ein Basisprofil (17) aus elastomerem Werkstoff angeordnet ist, sowie aus Spurstangen (23), die vorzugsweise mit einem Spurstangenummantelungsprofil (24) aus elastomerem Werkstoff versehen sind;
- einer Fahrbahn (15) aus Beton oder anderen Baumaterialien mit integrierter Fuge, in der die Rillenschiene einsitzt;
- einem Füllkörper (6, 6', 6", 6'''; 7, 7', 7", 7"') aus elastomerem Werkstoff, der zu beiden Seiten der Rillenschiene angeordnet ist und unter Anpassung an die Schienenkontur den verbleibenden Fugenraum vollständig ausfüllt,
- einer Schienenbefestigung (18) sowie aus
- einer elektrischen Isolierung (8, 8', 8"; 9, 9', 9");
**dadurch gekennzeichnet, daß**
- der Füllkörper (6, 6', 6", 6'''; 7, 7', 7", 7''') zu beiden Seiten der Rillenschiene mit der elektrischen Isolierung (8, 8', 8"; 9, 9', 9") versehen ist, die jeweils im Vergleich zum Füllkörper eine dünne Isolationsschicht ist und sich jeweils von der Fahrbahnoberfläche (16) bis hin zum Schienenfuß (5) erstreckt.

2. Schienenanordnung nach Anspruch 1, **dadurch gekennzeichnet, daß** die elektrische Isolierung (8, 9) ausschließlich entlang der Innenseite des Füllkörpers (6, 7), d.h. entlang der Schienenkontur, verläuft.

3. Schienenanordnung nach Anspruch 1, **dadurch gekennzeichnet, daß** die elektrische Isolierung (8', 9') ausschließlich entlang der Außenseite des Füllkörpers (6', 7'), d.h. entlang der der Schienenkontur gegenüberliegenden Seite, verläuft.

4. Schienenanordnung nach Anspruch 1, **dadurch gekennzeichnet, daß** die elektrische Isolierung (8", 9") zunächst entlang des Schienenkopfes (3) verläuft und dann senkrecht und/oder bogenförmig im wesentlichen mittig durch den Füllkörper (6", 7") weiter verläuft.

5. Schienenanordnung nach einem der Ansprüche 1 bis 4, **dadurch gekennzeichnet, daß** die elektrische Isolierung (8, 8', 8"; 9, 9', 9") aus einer elektrisch isolierenden Mischung besteht.

6. Schienenanordnung nach einem der Ansprüche 1 bis 4, **dadurch gekennzeichnet, daß** die elektrische Isolierung (8, 8', 8"; 9, 9', 9") aus einer elektrisch isolierenden Kunststoffolie besteht

7. Schienenanordnung nach einem der Ansprüche 1 bis 6, **dadurch gekennzeichnet, daß** die elektrische Isolierung (8, 8', 8"; 9, 9', 9") in den Füllkörper (6, 6', 6", 6'''; 7, 7', 7", 7''') einvulkanisiert ist

8. Schienenanordnung nach einem der Ansprüche 1 bis 7, **dadurch gekennzeichnet, daß** der Füllkörper (6, 6', 6", 6'''; 7, 7', 7", 7''') auf seiner dem Schienenfuß (5) zugewandten Unterseite mit wenigstens einem in Schienenlängsrichtung verlaufenden Streifen (10), vorzugsweise mit zwei Streifen, mit im wesentlichen halbkreisförmiger Querschnittsgestalt versehen ist

9. Schienenanordnung nach einem der Anspruche 1 bis 8, **dadurch gekennzeichnet, daß** sich der Füllkörper (6, 6', 6", 6"'; 7, 7', 7", 7''') außenseitig innerhalb seines unteren Bereiches verjüngt, und zwar unter Bildung einer Aussparung (25) als Raum für die Schienenbefestigung (18), wobei die Aussparung entweder nur im Bereich der jeweiligen Schienenbefestigung vorhanden ist oder in Schienenlängsrichtung durchgehend verläuft.

10. Schienenanordnung nach einem der Ansprüche 1 bis 9, **dadurch gekennzeichnet, daß** der Füllkörper (6, 6', 6", 6"'; 7, 7', 7", 7''') außenseitig innerhalb seines oberen Bereiches mit wenigstens einer in Schienenlängsrichtung verlaufenden Nut (11), vorzugsweise mit wenigstens zwei Nuten, versehen ist

11. Schienenanordnung nach einem der Ansprüche 1 bis 10, insbesondere in Verbindung mit Anspruch 12, **dadurch gekennzeichnet, daß** sich an den Füllkörper (6, 6', 6", 6'''; 7, 7', 7", 7''') außenseitig innerhalb seines oberen Bereiches eine Dehnungsfuge anschließt, die mit einem wasserdichten Fugenmaterial (12) ausgefüllt ist, das vorzugsweise dauerelastisch ist.

12. Schienenanordnung nach einem der Ansprüche 1 bis 11, **dadurch gekennzeichnet, daß** der Füllkörper (6, 6', 6", 6'''; 7, 7', 7", 7''') im Bereich der Fahrbahnoberfläche (16) zum Schienenkopf (3) hin mit einer Auskantung (26) versehen ist, die mit einem wasserdichten Fugenmaterial (13) ausgefüllt ist, das vorzugsweise dauerelastisch ist.

13. Schienenanordnung nach einem der Ansprüche 1 bis 12, **dadurch gekennzeichnet, daß** der Füllkörper (6, 6', 6", 6"'; 7, 7', 7", 7''') aus einem wasserundurchdringlichen Werkstoff besteht, vorzugsweise in Verbindung mit einem hohlraumfreien Aufbau.

14. Schienenanordnung nach einem der Ansprüche 1 bis 13, **dadurch gekennzeichnet, daß** der Füllkörper (6, 6', 6", 6'''; 7, 7', 7", 7''') verklebbar mit Metall ist

15. Schienenanordnung nach einem der Ansprüche 1 bis 14, **dadurch gekennzeichnet, daß** der Füllkörper (6, 6', 6", 6'''; 7, 7', 7", 7''') eine Dichte von > 1,2 kg/dm³ aufweist.

16. Schienenanordnung nach einem der Ansprüche 1 bis 15, **dadurch gekennzeichnet, daß** der Füllkörper (6, 6', 6", 6'''; 7, 7', 7", 7''') aus einer Kautschukmischung auf Basis Ethylen-Propylen-Dien-Mischpolymerisat (EPDM) besteht

17. Schienenanordnung nach einem der Ansprüche 1 bis 16, **dadurch gekennzeichnet, daß** der Füllkörper (6, 6', 6", 6'''; 7, 7', 7", 7''') zur Fahrbahnoberfläche (16) hin mit einer Schutzschicht (14) versehen ist, die abriebfest und beständig gegenüber Ozon, UV-Strahien, Öl, Benzin und Chemikalien ist, wobei die Schutzschicht vorzugsweise aus einer Kautschukmischung auf Basis EPDM besteht.

18. Schienenanordnung nach einem der Ansprüche 1 bis 17, **dadurch gekennzeichnet, daß** der Füllkörper (6, 6', 6", 6'''; 7, T, 7", 7''') aus einem Kautschukregenerat, insbesondere auf Basis EPDM, besteht

19. Schienenanordnung nach Anspruch 17 und 18, **dadurch gekennzeichnet, daß** der Kautschukregeneratanteit der Schutzschicht (14) maximal 20 Gew.-% beträgt, während der Grundkörper des Füllkörpers (6, 6', 6", 6'''; 7, 7', 7", 7''') einen Kautschukregeneratanteil von 40 bis 80 Gew.-% aufweist.

20. Verfahren zur Herstellung einer Schienenanordnung mit Füllkörper (6, 6', 6", 6'''; 7, 7', 7", 7''') aus elastomerem Werkstoff, gemäß einem der Ansprüche 1 bis 19, **dadurch gekennzeichnet, daß** mittels einer Klemmvorrichtung (27), umfassend einen Rahmen (28) mit Klemmbacken (29, 30, 31), wobei wenigstens eine Klemmbacke (30) verstellbar ist, der Füllkörper beidseitig an die Schiene gepreßt wird.

21. Verfahren nach Anspruch 20, **dadurch gekennzeichnet, daß** der Füllkörper (6, 6', 6", 6'''; 7, 7', 7", 7''') und/oder der Schienenkopf (3) und/oder der Schienensteg (4) und/oder der Schienenfuß (5) vor dem Verklemmen mit einem Kontaktkleber eingestrichen werden.

## Claims

1. Rail arrangement (1, 1', 1"), consisting of
- a grooved rail (2), comprising a rail head (3), rail web (4) and rail foot (5), generally with a base profile (17) made of elastomer material located underneath the rail foot, and of tie bars (23) which are preferably provided with a tie bar sheathing profile (24) made of elastomer material;
- a roadway (15) made of concrete or other building materials with an integral channel in which the grooved rail is seated;
- a filler (6, 6', 6", 6'''; 7, 7', 7", 7"') made of elastomer material which is arranged on both sides of the grooved rail and while adapting to the rail contour completely fills the remaining channel space;
- a rail fastening (18) and of
- an electrical insulation (8, 8', 8"; 9, 9', 9"); **characterised in that**
- the filler (6, 6', 6", 6'''; 7, 7', 7", 7"') on both sides of the grooved rail is provided with the electrical insulation (8, 8', 8"; 9, 9', 9") which in each case is a thin insulating layer compared to the filler and in each case extends from the roadway surface (16) to the rail foot (5).

2. Rail arrangement according to claim 1, **characterised in that** the electrical insulation (8, 9) runs exclusively along the inside of the filler (6, 7), i.e. along the rail contour.

3. Rail arrangement according to claim 1, **characterised in that** the electrical insulation (8', 9') runs exclusively along the outside of the filler (6', 7'), i.e. along the opposite side to the rail contour.

4. Rail arrangement according to claim 1, **characterised in that** the electrical insulation (8", 9") initially runs along the rail head (3) and then runs on perpendicularly and/or in a curve essentially centrally through the filler (6", 7").

5. Rail arrangement according to one of claims 1 to 4, **characterised in that** the electrical insulation (8, 8', 8"; 9, 9', 9") is made of an electrically insulating mixture.

6. Rail arrangement according to one of claims 1 to 4, **characterised in that** the electrical insulation (8, 8', 8"; 9, 9', 9") is made of an electrically insulating plastic sheet.

7. Rail arrangement according to one of claims 1 to 6, **characterised in that** the electrical insulation (8, 8', 8"; 9, 9', 9") is vulcanised into the filler (6, 6', 6", 6'''; 7, 7', 7", 7''').

8. Rail arrangement according to one of claims 1 to 7, **characterised in that** on its underside facing the rail foot (5) the filler (6, 6', 6", 6'''; 7, 7', 7", 7''') is provided with at least one strip (10), preferably with two strips, with an essentially semicircular cross-sectional shape running in the longitudinal direction of the rail.

9. Rail arrangement according to one of claims 1 to 8, **characterised in that** on the outside within its lower area the filler (6, 6', 6", 6'''; 7, 7', 7", 7''') tapers,. forming a recess (25) as space for the rail fastening (18), the recess either being present solely in the area of the respective rail fastening or running continuously in the longitudinal direction of the rail.

10. Rail arrangement according to one of claims 1 to 9, **characterised in that** on the outside within its upper area the filler (6, 6', 6", 6'''; 7, 7', 7", 7''') is provided with at least one slot (11), preferably with at least two slots, running in the longitudinal direction of the rail.

11. Rail arrangement according to one of claims 1 to 10, in particular in conjunction with claim 12, **characterised in that** on the outside within its upper area the filler (6, 6', 6", 6'''; 7, 7', 7", 7''') is adjoined by an expansion channel which is filled with a watertight sealing material (12) which is preferably permanently elastic.

12. Rail arrangement according to one of claims 1 to 11, **characterised in that** in the area of the surface (16) of the roadway to the rail head (3) the filler (6, 6', 6", 6"'; 7, 7', 7", 7''') is provided with a square slot (26) which is filled with a watertight sealing material (13) which is preferably permanently elastic.

13. Rail arrangement according to one of claims 1 to 12, **characterised in that** the filler (6, 6', 6", 6'''; 7, 7', 7", 7''') is made of a material which is impenetrable to water, preferably in conjunction with a cavity-free structure.

14. Rail arrangement according to one of claims 1 to 13, **characterised in that** the filler (6, 6', 6", 6'''; 7, 7', 7", 7"') can be bonded to metal.

15. Rail arrangement according to one of claims 1 to 14, **characterised in that** the filler (6, 6', 6", 6'''; 7, 7', 7", 7''') has a density of greater than 1. 2 kg/dm³.

16. Rail arrangement according to one of claims 1 to 15, **characterised in that** the filler (6, 6', 6", 6'''; 7, 7', 7", 7"') is made of a rubber mixture on the basis of ethylene-propylene-diene-mixed polymer (EPDM).

17. Rail arrangement according to one of claims 1 to 16, **characterised in that** towards the surface (16) of the roadway the filler (6, 6', 6", 6'''; 7, 7', 7", 7''') is provided with a protective layer (14) which is resistant to abrasion and resistant to ozone, UV radiation, oil, petrol and chemicals, the protective layer preferably being made of a rubber mixture on the basis of EPDM.

18. Rail arrangement according to one of claims 1 to 17, **characterised in that** the filler (6, 6', 6", 6'''; 7, 7', 7", 7''') is made of a regenerated rubber, in particular on the basis of EPDM.

19. Rail arrangement according to claim 17 and 18, **characterised in that** the percentage of regenerated rubber in the protective layer (14) is a maximum of 20% by weight, while the base of the filler (6, 6', 6", 6'''; 7, 7', 7", 7"') exhibits a percentage of regenerated rubber of 40 to 80% by weight.

20. Method for the production of a rail arrangement with a filler (6, 6', 6", 6'''; 7, 7', 7", 7''') made of an elastomer material according to one of claims 1 to 19, **characterised in that** the filler is pressed against the rail on both sides by means of a clamping device (27) comprising a frame (28) with clamping jaws (29, 30, 31), at least one clamping jaw (30) being adjustable.

21. Method according to claim 20, **characterised in that** the filler (6, 6', 6", 6'''; 7, 7', 7", 7''') and/or the rail head (3) and/or the rail web (4) and/or the rail foot (5) are coated with a contact adhesive before the clamping operation.

## Revendications

1. Système de rail (1, 1', 1 "), composé d'
- un rail à gorge (2), comprenant une tête de rail (3), une âme de rail (4), un pied de rail (5), au moins au-dessous du pied de rail étant disposé un profilé de base (17) en matériau élastomère, ainsi que composé de barres d'accouplement (23), munies de préférence d'un profilé d'enveloppement de barre d'accouplement (23) en matériau élastomère ;
- une piste de roulement (15), en béton ou en d'autres matériaux de construction, avec un joint intégré dans lequel le rail à gorge est inséré;
- un corps de remplissage (6, 6', 6", 6"', 7, 7', 7", 7"') en matériau élastomère, disposé des deux côtés du rail à gorge et comblant complètement l'espace de joint subsistant, avec adaptation au contour du rail;
- une fixation de rail (18), ainsi que d'
- une isolation électrique (8, 8', 8", 9, 9', 9");
**caractérisé en ce que**
- le corps de remplissage (6, 6', 6", 6'''; 7, 7', 7", 7''') est muni, des deux côtés du rail à gorge, de l'isolation électrique (8, 8', 8"; 9, 9', 9") qui, respectivement par rapport au corps de remplissage, est une couche d'isolation mince et s'étend respectivement de la surface (16) de la piste de roulement jusqu'au pied de rail (5).

2. Système de rail selon la revendication 1, **caractérisé en ce que** l'isolation électrique (8, 9) s'étend exclusivement le long de la face intérieure du corps de remplissage (6, 7), c'est-à-dire le long du contour de rail.

3. Système de rail selon la revendication 1, **caractérisé en ce que** l'isolation électrique (8', 9') s'étend exclusivement le long de la face extérieure du corps de remplissage (6', 7'), c'est-à-dire le long de la face opposée au contour de rail.

4. Système de rail selon la revendication 1, **caractérisé en ce que** l'isolation électrique (8", 9") s'étend d'abord le long de la tête de rail (3), et continue à s'étendre ensuite, perpendiculairement et/ou en forme d'arc, sensiblement centralement dans le volume du corps de remplissage (6", 7").

5. Système de rail selon l'une des revendications 1 à 4, **caractérisé en ce que** l'isolation électrique (8, 8', 8"; 9, 9', 9") est formée d'un mélange isolant de l'électricité.

6. Système de rail selon l'une des revendications 1 à 4, **caractérisé en ce que** l'isolation électrique (8, 8', 8"; 9, 9', 9") est formée d'une feuille de matière synthétique isolant de l'électricité.

7. Système de rail selon l'une des revendications 1 à 6, **caractérisé en ce que** l'isolation électrique (8, 8', 8"; 9, 9', 9") est intégrée avec vulcanisation dans le corps de remplissage (6, 6', 6", 6"'; 7, 7', 7", 7"').

8. Système de rail selon l'une des revendications 1 à 7, **caractérisé en ce que** le corps de remplissage (6, 6', 6", 6'''; 7, 7', 7", 7"') est muni, sur sa face inférieure, tournée vers le vers le pied de rail (5), d'au moins une bande (10) s'étendant dans la direction longitudinale du rail, de préférence de deux bandes, avec une forme de section transversale sensiblement en forme de demi-cercle.

9. Système de rail selon l'une des revendications 1 à 8, **caractérisé en ce que** le corps de remplissage (6, 6', 6", 6'''; 7, 7', 7", 7"') va en s'effilant à l'intérieur de sa zone inférieure, et précisément en formant un évidement (25), à titre de volume prévu pour la fixation de rail (18), l'évidement soit étant présent uniquement dans la zone de la fixation de rail respective, soit s'étendant continûment dans la direction longitudinale du rail.

10. Système de rail selon l'une des revendications 1 à 9, **caractérisé en ce que** le corps de remplissage (6, 6', 6", 6'''; 7, 7', 7", 7"') est muni extérieurement, à l'intérieur de sa zone supérieure, d'au moins une rainure (11 ), s'étendant dans la direction longitudinale du rail, de préférence d'au moins deux rainures.

11. Système de rail selon l'une des revendications 1 à 10, en particulier en liaison avec la revendication 12, **caractérisé en ce que**, au corps de remplissage (6, 6', 6", 6'''; 7, 7', 7", 7"'), se raccorde extérieurement, à l'intérieur de sa zone supérieure, un joint de dilatation, rempli d'un matériau de jointoiement (12) étanche à l'eau qui, de préférence, est d'une élasticité durable.

12. Système de rail selon l'une des revendications 1 à 11, **caractérisé en ce que** le corps de remplissage (6, 6', 6", 6'''; 7, 7', 7", 7"') est muni, dans la zone de la surface (16) de la piste de roulement, par rapport à la tête de rail (3), d'une saignée (26), remplie d'un matériau de jointoiement (13) étanche à l'eau, de préférence présentant une élasticité durable.

13. Système de rail selon l'une des revendications 1 à 12, **caractérisé en ce que** le corps de remplissage (6, 6', 6", 6"'; 7, 7', 7", 7"') est formé d'un matériau intraversable par l'eau, de préférence en liaison avec une structure exempte d'espace creux ou de pores.

14. Système de rail selon l'une des revendications 1 à 13, **caractérisé en ce que** le corps de remplissage (6, 6', 6", 6'''; 7, 7', 7", 7''') est susceptible d'être collé au métal.

15. Système de rail selon l'une des revendications 1 à 14, **caractérisé en ce que** le corps de remplissage (6, 6', 6", 6'''; 7, 7', 7", 7"') présente une masse volumique, > 1,2 kg/dm³.

16. Système de rail selon l'une des revendications 1 à 15, **caractérisé en ce que** le corps de remplissage (6, 6', 6", 6'''; 7, 7', 7", 7''') est formé d'un mélange de caoutchoucs à base de polymérisat mélangé éthylène-propylène-diène (EPDM).

17. Système de rail selon l'une des revendications 1 à 16, **caractérisé en ce que** le corps de remplissage (6, 6', 6", 6'''; 7, 7', 7", 7"') est muni, vers la surface (16) de la piste de roulement, d'une couche protectrice (14), résistante à l'abrasion et résistante à l'ozone, aux rayonnements UV, à l'huile, à l'essence et aux produits chimiques, la couche protectrice étant de préférence formée d'un mélange de caoutchoucs à base d'EPDM.

18. Système de rail selon l'une des revendications 1 à 17, **caractérisé en ce que** le corps de remplissage (6, 6', 6", 6"'; 7, 7', 7", 7"') est formé d'un régénérat de caoutchouc, en particulier à base d'EPDM.

19. Système de rail selon les revendications 17 et 18, **caractérisé en ce que** la proportion en régénérat de caoutchouc de la couche protectrice (14) est au maximum de 20 % en poids, tandis que le corps de base du corps de remplissage (6, 6', 6", 6"'; 7, 7', 7", 7''') présente une proportion de régénérat de caoutchouc comprise dans la plage allant de 40 à 80 % en poids.

20. Procédé de fabrication d'un système de rail, avec corps de remplissage (6, 6', 6", 6'''; 7, 7', 7", 7"') en matériau élastomère, selon l'une des revendications 1 à 19, **caractérisé en ce que** le corps de remplissage est pressé sur le rail, des deux côtés, à l'aide d'un dispositif de serrage (27), comprenant un cadre (28) muni de mâchoires de serrage (29, 30, 31), sachant qu'au moins une mâchoire de serrage (30) est réglable.

21. Procédé selon la revendication 20, **caractérisé en ce que** le corps de remplissage (6, 6', 6", 6'''; 7, 7', 7", 7''') et/ou la tête de rail (3) et/ou l'âme de rail (4) et/ou le pied de rail (5) sont enduits avec un adhésif de contact, avant de procéder au serrage.
